# EUROPÄISCHE PATENTANMELDUNG

(11) **EP 0 698 775 A1**
(43) Veröffentlichungstag der Anmeldung: **28.02.1996**
(21) Anmeldenummer: 95113103.6
(22) Anmeldetag: 21.08.1995
(51) Int. Cl.: F42B 39/08

(54) **Munition für Spielzeugwaffen**

(30) Priorität: 25.08.1994 DE 9413702 U
(71) Anmelder: Sohni- Wicke Amorces- und Spielwarenfabrik GmbH, D-45525 Hattingen (DE)
(72) Erfinder: Holzerland, Kurt, D-42279 Wuppertal (DE); Fackler, Gerhard, D-44805 Bochum (DE)
(74) Vertreter: Buse, Karl Georg, Dipl.-Phys.

(57) **Zusammenfassung**

Es handelt sich um eine Munition (10) für Spielzeugwaffen, die in Form eines Streifens (11), einer Rosette (12) od. dgl. vorliegt. Diese Munition (10) für Spielzeugwaffen kennzeichnet sich durch einen Träger (13,14) für eine Mehrzahl von im Abstand voneinander angeordneten Explosivstoffen (17), die unter einer gemeinsamen, mit dem Träger (13,14) verbindbaren Abdeckschicht (15,16) liegen. Sowol der Träger (13,14) als auch die Abdeckschicht (15,16) bestehen aus einem völlig verrottbaren Werkstoff. Der Träger (13,14) bzw. die Abdeckschicht (15,16) bestehen vorzugsweise aus Papier, insbesondere aus Altpapier.

## Beschreibung

Die Erfindung bezieht sich auf eine Munition für Spielzeugwaffen. Eine derartige Munition gibt es in zahlreichen Ausführungsformen. In aller Regel hat die Munition die Form eines Streifens oder einer Rosette. Soweit es sich um eine streifenförmige Ausführungsform der Munition handelt, kann diese auch aufgerollt sein, um dann in bekannter Weise mit der Spielzeugwaffe benutzt zu werden.

Die bisher bekannte Munition wird wenigstens teilweise aus solchen Werkstoffen hergestellt, die nicht verrotten. Dies bedeutet, daß, weil, wie die Praxis zeigt, eine ordnungsgemäße Entsorgung einer solchen Munition oftmals nicht stattfindet, diese einfach weggeworfen wird und dann die Umwelt verschmutzt. Bisher wird für eine solche Munition z.B. imprägniertes Papier oder auch ein Kunststoff, z.B. ein thermoplastischer Kunststoff, benutzt. In beiden Fällen findet keine Verrottung des Werkstoffes nach dem Wegwerfen statt.

Hier setzt die Erfindung ein. Sie will eine Munition für Spielzeugwaffen der eingangs näher gekennzeichneten Art weiter verbessern. Insbesondere will sie aufzeigen, wie diese Munition beschaffen sein muß, damit keine Umweltschäden durch weggeworfene Munition entstehen. Demgemäß liegt der Erfindung die Aufgabe zugrunde, eine Munition für Spielzeugwaffen zu schaffen, die einmal in wirtschaftlicher Weise hergestellt werden kann, und die zum anderen beim unsachgemäßen Entsorgen die Umwelt nicht belastet.

Zur Lösung dieser Aufgabe kennzeichnet sich die erfindungsgemäße Munition für Spielzeugwaffen durch einen Träger für eine Mehrzahl von in Abstand zueinander angeordneten Explosivstoffen, die unter einer gemeinsamen, mit dem Träger verbindbaren Abdeckschicht liegen, wobei sowohl der Träger als auch die Abdeckschicht aus einem völlig verrottbaren Werkstoff bestehen. Als Werkstoff für den Träger und die Abdeckschicht kommt in erster Linie Papier infrage. Es ist sogar möglich, für den Träger und/oder die Abdeckschicht Altpapier zu benutzen. Die erfindungsgemäße Munition für Spielzeugwaffen läßt sich in wirtschaftlicher Weise fertigen, wobei auf einen Träger, der sowohl in Form eines Streifens oder einer Rosette vorliegen kann, eine Mehrzahl von in Abstand voneinander angeordneten Explosivstoffen aufgebracht wird. Diese werden dann von einer gemeinsamen Abdeckschicht überdeckt. Dabei wird die Abdeckschicht in an sich bekannter Weise mit dem Träger verbunden. Als Verbindungsmittel können in der einschlägigen Technik gebräuchliche eingesetzt werden, so daß auf die Angabe von Einzelheiten verzichtet werden kann. Die erfindungsgemäße Munition für Spielzeugwaffen hat den großen Vorteil, daß sie auch für den Fall, daß sie nicht ordnungsgemäß entsorgt wird, keine Beeinträchtigung der Umwelt darstellt, da die benutzten Werkstoffe sowohl für den Träger als auch für die Abdeckschicht völlig verrotten. Dies im Gegensatz zu den bekannten Ausführungsformen von Trägern oder Abdeckschichten, die aus einem imprägnierten Werkstoff oder aus einem thermoplastischen Kunststoff od.dgl. bestehen.

Bei der bevorzugten Ausführungsform besteht sowohl der Träger selbst als auch die ihm zugeordnete Abdeckschicht aus Papier. In Sonderfällen ist es auch möglich, Altpapier für die Herstellung der beiden Teile, nämlich Träger und/oder Abdeckschicht einzusetzen.

Sofern der Träger als Streifen ausgebildet ist, empfiehlt es sich, auf seiner einen Außenfläche eine Mehrzahl von im Abstand zueinander angeordneten Explosivstoffen anzubringen, die gemeinsam unter der Abdeckschicht liegen.

Bevorzugt wird eine Ausführungsform, bei der die Explosivstoffe auf der einen ebenen Außenfläche des Streifens angeordnet sind. Beim Anbringen der Abdeckschicht werden dann Erhebungen gebildet, und zwar im Bereich der Explosivstoffe. Die Außenseite des Trägers kann bei dieser Ausführungsform völlig eben bleiben.

Es ist vorgesehen, die Explosivstoffe in Draufsicht gesehen kreisförmig und untereinander gleich zu gestalten. Aus wirtschaftlichen Gründen empfiehlt sich die regelmäßige Anordnung der Explosivstoffe auf dem Träger, wobei diese wiederum zweckmäßig untereinander gleichgestaltet sind.

Nach einem anderen Vorschlag der Erfindung ist der Träger der Munition für Spielzeugwaffen als Rosette ausgebildet. Diese Rosette hat einen mittleren Durchbruch, der von einem ringförmigen Teilbereich umgeben ist. An diesen Teilbereich schließen sich radial nach außen weisende Verlängerungen an. Diese Verlängerungen dienen der Anbringung von Explosivstoffen. Auch in diesem Falle wird mit dem Träger eine Abdeckschicht verbunden, die die Konturen des Trägers aufweist, und die die Explosivstoffe abdeckt, die auf der einen Seite des Trägers liegen.

Es empfiehlt sich, aus herstellungstechnischen Gründen, die Verlängerungen in regelmäßiger Anordnung an der Außenseite des ringförmigen Teilbereiches des Trägers anzuordnen. Zweckmäßig hat jede Verlängerung an seiner einen Außenfläche einen Explosivstoff. Die Anzahl der Verlängerungen, die dem ringförmigen Teilbereich der Rosette zugeordnet sind, kann variieren, z.B. ist es möglich, ein und demselben ringförmigen Teilbereich acht Verlängerungen zuzuordnen.

Es empfiehlt sich, die Begrenzungsflächen der Verlängerungen halbkreisförmig zu gestalten und sie jeweils in den ringförmigen Teilbereich des Trägers einmünden zu lassen.

Auf der Zeichnung ist die Erfindung in mehreren Ausführungsbeispielen dargestellt, und zwar zeigen:
- Fig. 1: in Draufsicht, teilweise weggebrochen, eine streifenförmige, erfindungsgemäße Munition für eine Spielzeugwaffe bekannter Bauart,
- Fig. 2: einen Längsschnitt durch die Munition für Spielzeugwaffen gemäß der Fig. 1 der Zeichnung, ebenfalls teilweise weggebrochen,
- Fig. 3: in Draufsicht eine andere Ausführungsform der erfindungsgemäßen Munition für Spielzeugwaffen,
- Fig. 4: einen Längsschnitt durch die Munition für Spielzeugwaffen gemäß der Fig. 3 der Zeichnung.

Es sei zunächst erwähnt, daß die in den Fig. 1 bis 4 dargestellten Ausführungsformen der Munition mit grundsätzlich bekannten Spielzeugwaffen in ebenfalls bekannter Weise benutzt werden können. Auf die Darstellung der Spielzeugwaffe selbst ist daher verzichtet.

Gemäß dem ersten Ausführungsbeispiel der Erfindung nach den Fig. 1 und 2 handelt es sich um eine Munition 10 für Spielzeugwaffen bekannter Bauart. Diese Munition hat in dem Ausführungsbeispiel nach den Fig. 1 und 2 die Form eines Streifens. Ein solcher Streifen, der mit 11 bezeichnet ist, kann auch aufgerollt werden. Der Streifen 11 hat einen Träger 13 für eine Mehrzahl von in Abstand zueinander angeordneten Explosivstoffen 17. Diese Explosivstoffe haben in der gewählten Ausführungsform in Draufsicht gesehen kreisförmige Gestalt, wobei die Explosivstoffe 17 untereinander gleichgestaltet sind und in regelmäßiger Anordnung auf der einen Außenfläche des Streifens 11 in an sich bekannter Weise angeordnet sind. Es können dabei bekannte Explosivstoffe Verwendung finden; diese können mit bekannten Mitteln auf die Oberfläche des Streifens 11 aufgebracht werden. Sobald dies geschehen ist, kann eine Abdeckschicht 15 aufgebracht werden. Diese ist in ihren Abmessungen denjenigen des Streifens 11 angepaßt. Die Abdeckschicht 15 überdeckt, wie die Fig. 2 am besten erkennen läßt, gemeinsam die auf der Außenseite des Streifens 11 angebrachten Explosivstoffe 17. Das Anbringen kann in bekannter Weise erfolgen. Beim Anbringen der Abdeckschicht 15 auf dem Träger 13 ergeben sich Erhebungen 18, die im Bereich der Explosivstoffe 17 liegen.

Erfindungsgemäß werden sowohl bei der Herstellung des Trägers 13 als auch bei der der Abdeckschicht 15 völlig verrottbare Werkstoffe, wie Papier oder Altpapier eingesetzt. Dies hat den großen Vorteil, daß selbst bei einer unsachgemäßen Entsorgung der Munition diese die Umwelt nicht beeinträchtigt, weil ein vollständiges Verrotten der Werkstoffe für den Träger und für die Abdeckschicht erfolgt.

In den Fig. 3 und 4 der Zeichnung ist eine abgewandelte Ausführungsform der erfindungsgemäßen Munition für Spielzeugwaffen wiedergegeben. In diesem Falle ist der jetzt mit 14 bezeichnete Träger als Rosette 12 ausgebildet. Diese Rosette hat einen mittleren, kreisförmigen Durchbruch 20, der von einem ringförmigen Teilbereich 21 umgeben ist. An die Außenfläche dieses Teilbereiches 21 schließen sich radial nach außen weisende Verlängerungen 22 an. Diese dienen der Anbringung von Explosivstoffen 17. Auch in diesem Falle ist der Träger 14 mit einer diese Explosivstoffe 17 umschließenden Abdeckschicht 16 verbindbar, wobei an sich bekannte Verbindungsmittel eingesetzt werden können.

Die Fig. 3 der Zeichnung läßt erkennen, daß die Verlängerungen 22 in regelmäßiger Anordnung an der Außenseite des ringförmigen Teilbereiches 21 des Trägers 14 liegen, und daß jede Verlängerung 22 an ihrer einen Außenfläche einen Explosionsstoff trägt. Aus der gleichen Fig. 3 ist erkennbar, daß die Begrenzungsflächen 23 der Verlängerung 22 halbkreisförmig gestaltet sind und jeweils in den ringförmigen Teilbereich 21 des Trägers 14 einmünden.

Auch für die Ausführungsform der Erfindung nach den Fig. 3 und 4 gilt, daß sowohl für die Herstellung des Trägers 14 als auch für die der Abdeckung 16 völlig verrottbare Werkstoffe, wie Papier, Altpapier od.dgl. eingesetzt werden.

Wie bereits erwähnt, sind die dargestellten Ausführungen nur beispielsweise Verwirklichungen der Erfindung und diese nicht darauf beschränkt. Vielmehr sind noch mancherlei andere Ausführungen und Anwendungen möglich. Dies gilt insbesondere für die Anzahl der Explosivstoffe, die dem jeweiligen Träger zugeordnet sind. Im Ausführungsbeispiel nach den Fig. 3 und 4 der Zeichnung ist die Rosette mit insgesamt acht Verlängerungen versehen. Die Anzahl der Verlängerungen je Rosette kann größer oder kleiner gehalten werden, dies jeweils in Anpassung an die Spielzeugwaffe, mit der die Munition zusammenwirken soll. Auch kann die Ausbildung und Gestalt der Verlängerungen abweichend vom dargestellten Ausführungsbeispiel gewählt werden. In Sonderfällen ist es auch möglich, ein und derselben Verlängerung mehrere Explosivstoffe zuzuordnen.

### Bezugszeichenliste:

- 10: Munition für Spielzeugwaffen
- 11: streifenförmige Ausführung
- 12: rosettenförmige Ausführung
- 13: Träger (von 11)
- 14: Träger (von 12)
- 15: Abdeckschicht (zu 11)
- 16: Abdeckschicht (zu 12)
- 17: Explosivstoff (von 10)
- 18: Erhebung (in 11)
- 19: Erhebung (in 12)
- 20: mittlerer Durchbruch (von 12)
- 21: ringförmiger Teilbereich (von 12)
- 22: Verlängerung (von 21 nach außen)
- 23: Begrenzungsfläche (von 22)

## Patentansprüche

1. Munition für Spielzeugwaffen in Form eines Streifens, einer Rosette od.dgl.,
**gekennzeichnet** durch einen Träger (13 bzw. 14) für eine Mehrzahl von in Abstand voneinander angeordneten Explosivstoffen (17), die unter einer gemeinsamen, mit dem Träger (13 bzw. 14) verbindbaren Abdeckschicht (15 bzw. 16) liegen, wobei sowohl der Träger (13 bzw. 14) als auch die Abdeckschicht aus einem völlig verrottbaren Werkstoff bestehen.

2. Munition für Spielzeugwaffen nach Anspruch 1, dadurch gekennzeichnet, daß sowohl der Träger (13 bzw. 14) als auch die Abdeckschicht (15 bzw. 16) aus Papier bestehen.

3. Munition für Spielzeugwaffen nach Anspruch 1, gekennzeichnet durch einen Träger (13 bzw. 14) und/oder eine Abdeckschicht (15 bzw. 16) aus Altpapier.

4. Munition für Spielzeugwaffen nach den Ansprüchen 1 bis 3, dadurch gekennzeichnet, daß der Träger (13) als Streifen (11) ausgebildet ist, der auf seiner einen Außenfläche eine Mehrzahl von im Abstand zueinander angeordneten Explosivstoffen (17) aufweist, die gemeinsam unter der Abdeckschicht (15) liegen. (Fig. 1 und 2)

5. Munition für Spielzeugwaffen nach Anspruch 4, dadurch gekennzeichnet, daß die Explosivstoffe (17) auf der einen ebenen Außenfläche des Streifens (11) angeordnet sind und unter Bildung von Erhebungen (19) unter der mit dem Träger (13) verbundenen Abdeckschicht (15) liegen. (Fig. 1 und 2)

6. Munition für Spielzeugwaffen nach den Ansprüchen 4 und 5, dadurch gekennzeichnet, daß die Explosionsstoffe (17) in Draufsicht gesehen kreisförmig und untereinander gleichgestaltet sind und in regelmäßiger Anordnung auf dem Träger (13) liegen. (Fig. 1 und 2)

7. Munition für Spielzeugwaffen nach Anspruch 1, dadurch gekennzeichnet, daß der Träger (14) als Rosette (12) ausgebildet ist, die einen mittleren Durchbruch (20) aufweist, der von einem ringförmigen Teilbereich (21) umgeben ist, an den sich radial nach außen weisende Verlängerungen (22) anschließen, die der Anbringung von Explosivstoffen (17) dienen, und daß der Träger (14) mit einer diese Explosivstoffe (17) umschließenden Abdeckschicht (16) verbindbar ist. (Fig. 3 u. 4)

8. Munition für Spielzeugwaffen nach Anspruch 7, dadurch gekennzeichnet, daß die Verlängerungen (22) in regelmäßiger Anordnung an der Außenseite des ringförmigen Teilbereiches (21) des Trägers (14) liegen, und daß jede Verlängerung (22) an ihrer einen Außenfläche einen Explosivstoff (17) trägt. (Fig. 3 u. 4)

9. Munition für Spielzeugwaffen nach Anspruch 8, dadurch gekennzeichnet, daß die Begrenzungsflächen (23) der Verlängerungen (22) halbkreisförmig gestaltet sind und jeweils in den ringförmigen Teilbereich (21) des Trägers (14) einmünden. (Fig. 3 u. 4)
